# EUROPÄISCHE PATENTSCHRIFT

(11) **EP 2 347 092 B1**
(45) Veröffentlichungstag und Bekanntmachung des Hinweises auf die Patenterteilung: **25.12.2019**
(21) Anmeldenummer: 09753038.0
(22) Anmeldetag: 10.11.2009
(51) Int. Cl.: E21B 43/08

(54) **TRENNVORRICHTUNG ZUR ABTRENNUNG VON SAND- UND GESTEINSPARTIKELN**
SEPARATOR FOR SEPARATING SAND AND ROCK PARTICLES
DISPOSITIF DE SÉPARATION DE PARTICULES DE SABLE ET DE ROCHE

(30) Priorität: 18.11.2008 DE 102008057894
(43) Veröffentlichungstag der Anmeldung: 27.07.2011
(73) Patentinhaber: 3M Innovative Properties Company, St. Paul, MN 55133-3427 (US)
(72) Erfinder: KAYSER, Armin, 87474 Buchenberg (DE)
(74) Vertreter: Ter Meer Steinmeister & Partner
(86) Internationale Anmeldenummer: PCT/EP2009/008021
(87) Internationale Veröffentlichungsnummer: WO 2010/057591

(56) Entgegenhaltungen:
- BE-A1- 903 486
- DE-A1- 2 016 383
- DE-A1- 2 246 747
- DE-A1- 3 920 098
- DE-U1- 9 303 331
- GB-A- 2 217 626
- US-A- 1 995 850
- US-A- 2 646 126
- US-A- 3 789 924
- US-A- 5 249 626

## Beschreibung

### Gebiet der Erfindung

Die Erfindung betrifft neuartige Trennvorrichtungen mit deren Hilfe Sand- und Gesteinspartikel bei einem Verfahren zur Förderung von Flüssigkeiten oder Gasen aus Gesteinsbohrungen abgetrennt und die Flüssigkeiten oder Gase somit effektiv gefördert werden können.

### Hintergrund der Erfindung

Bei der Förderung von Flüssigkeiten und Gasen aus Gesteinsbohrungen besteht grundsätzlich die Problematik des Ausschwemmens feiner Sand- und Gesteinspartikel, die vom zu fördernden Medium bereits im Bohrloch getrennt werden müssen. Diese Problematik tritt insbesondere bei der Erdöl- und Erdgasförderung auf, aber auch bei der Trinkwasserförderung und bei der Nutzung von Erdwärme.

### Stand der Technik

Konventionell wird diese Abtrennung beispielsweise über metallische Spaltsiebe gelöst, die in unterschiedlichen Ausführungen als Schlitzblech, Drahtgewebe oder Drahtwicklung ausgeführt werden. Eine Lösung mit Drahtgewebe ist in US 5,624,560 beschrieben. Diese Siebe werden noch von einer metallischen Stützstruktur getragen, um mechanisch stabil zu bleiben. Ein wesentlicher Nachteil dieser Konstruktion ist ihre geringe Beständigkeit gegenüber Verschleiß. Zu einem starken Verschleiß kommt es durch die abrasiven Gesteinspartikel.

In der US2004/0050217 A1 und WO2008/080402 A1 sind Lösungen beschrieben, bei denen anstelle der metallischen Spaltsiebe Trennvorrichtungen aus porösen permeablen Werkstoffen eingesetzt werden. Die porösen Filterwerkstoffe der US2004/0050217 A1 können metallisch, keramisch oder organisch sein, in der WO2008/080402 A1 werden poröse keramische Werkstoffe eingesetzt.

Andere durch den Stand er der Technik bekannte Trennvorrichtungen sind z.B. in GB-A-2 217626 und US 5 249626 offenbart.

Ein Problem der in diesen beiden Schriften beschriebenen Lösungen ist, dass Filter aus porösen keramischen Werkstoffen aufgrund Ihrer geringen Bruchzähigkeiten zum Bruch durch Biegebelastung neigen. Die Biegebruchbelastbarkeit liegt in der Regel bei deutlich weniger als 30% derjenigen des entsprechenden dichten Werkstoffs und ist daher für die mechanischen Belastungen bei den Einsatzbedingungen in Gesteinsbohrungen nicht ausreichend.

Ein weiteres Problem ist, dass die Abrasionsbeständigkeit von porösen keramischen Werkstoffen deutlich geringer ist als die von dichten keramischen Werkstoffen.

Weiterhin sind die in der US2004/0050217 A1 und WO2008/080402 A1 beschriebenen Lösungen darin nachteilig, dass es zu einem sehr schnellen Zusetzen der freien Siebfläche kommt. Aufgrund dieser Problematik beim Einsatz von porösen keramischen Werkstoffen für Filteranwendungen werden Filtermembranen in stationären Anwendungen üblicherweise mit zyklischem Freispülen durch Gegendruck betrieben. Da der Betrieb mit zyklischem Gegendruck sich negativ auf die Förderleistung auswirkt, sollte das Freispülen auf möglichst lange Intervalle ausdehnbar sein.

### Aufgabe der Erfindung

Der Erfindung liegt die Aufgabe zugrunde, unter Überwindung der Nachteile des Standes der Technik eine Trennvorrichtung zur Abtrennung von Sand- und Gesteinspartikeln bei der Förderung von Flüssigkeiten oder Gasen aus Gesteinsbohrungen zur Verfügung zu stellen, die eine bessere Verschleiß- und Abrasionsbeständigkeit und eine geringere Bruchneigung als die im Stand der Technik bekannten Trennvorrichtungen aufweist, und die zudem korrosionsbeständiger gegenüber Säuren und Laugen ist und bei der es nicht zu einem schnellen Zusetzen der freien Filterfläche kommt.

### Zusammenfassung der Erfindung

Die vorstehende Aufgabe wird erfindungsgemäß gelöst durch Trennvorrichtungen gemäß den Ansprüchen 1 und 12 sowie deren Verwendung gemäß Anspruch 23. Vorteilhafte und besonders zweckmäßige Ausgestaltungen des Anmeldungsgegenstandes sind in den Unteransprüchen angegeben.

Die erfindungsgemäßen Trennvorrichtungen zeigen eine geringere Bruchneigung durch Biegebelastung als die in der US 2004/0050217 A1 und WO 2008/080402 A1 beschriebenen Systeme.

Ein weiterer Vorteil der erfindungsgemäßen Trennvorrichtungen besteht darin, dass durch den Einsatz von dichten, sprödharten Werkstoffen, insbesondere keramischen Werkstoffen, die Vorteile der Abrasions- und Korrosionsbeständigkeit zum Tragen kommen. Der Ausdruck "dicht" bedeutet im Zusammenhang mit den erfindungsgemäßen Werkstoffen, dass diese im Gegensatz zu den Lösungen des Standes der Technik nicht porös sind, so dass die erfindungsgemäß eingesetzten Werkstoffe selbst keine Filterwirkung zeigen. Die Abrasions- und Verschleißbeständigkeit und die Korrosionsbeständigkeit der erfindungsgemäßen Trennvorrichtungen sind somit deutlich höher als bei den Einrichtungen des vorbeschriebenen Standes der Technik.

Die Korrosionsbeständigkeit der erfindungsgemäßen Trennvorrichtungen, insbesondere gegenüber Säuren, ist wichtig, da es notwendig sein kann, diese mit Säuren frei zu spülen.

Ein weiterer Vorteil der erfindungsgemäßen Trennvorrichtungen besteht darin, dass es nicht zu einem schnellen Zusetzen der freien Siebflächen kommt. Daher ist es nicht erforderlich, die erfindungsgemäßen Trennvorrichtungen regelmäßig frei zu spülen, wie bei den im oben genannten Stand der Technik bekannten Lösungen. Es genügt daher, die erfindungsgemäßen Trennvorrichtungen in größeren Zeitintervallen, falls erforderlich, frei zu spülen.

Weiterhin liegt die freie Filterfläche der erfindungsgemäßen Trennvorrichtung über derjenigen von herkömmlichen Filterlösungen in Form von Drahtwicklungen gemäß beispielsweise WO 2008/080402 A1, die in der Regel unter 10% liegt.

Weiterhin können die erfindungsgemäßen Trennvorrichtungen in gekrümmte Bohrlöcher eingebracht werden, was einen weiteren Vorteil gegenüber den in US 2004/0050217 A1 und WO 2008/080402 A1 beschriebenen Systemen darstellt.

### Kurze Beschreibung der Zeichungen

Die Erfindung wird anhand der Zeichnungen näher erläutert. Hierbei zeigen
**Figuren 1a-1g** verschiedene Ansichten einer ringförmigen Scheibe gemäß einer ersten Ausführungsform der Erfindung;
**Figuren 2a-2d** schematisch verschiedene Ansichten von aufeinander gestapelten ringförmigen Scheiben gemäß der ersten Ausführungsform der Erfindung;
**Figuren 3a-3c** verschiedene Ansichten von aufeinander gestapelten und mittels einer Stützstruktur axial verspannten ringförmigen Scheiben gemäß der ersten Ausführungsform der Erfindung;
**Figuren 4a-4c** verschiedene Ansichten eines buchsenförmigen, radial geschlitzten Elementes gemäß einer zweiten Ausführungsform der Erfindung; und
**Figuren 5a-5c** verschiedene Ansichten eines buchsenförmigen, axial geschlitzten Elementes gemäß der zweiten Ausführungsform der Erfindung.

### Detaillierte Beschreibung der Erfindung

Die erfindungsgemäße Trennvorrichtung umfasst in einer ersten Ausführungsform ringförmige Scheiben, die einfach und wirtschaftlich zu fertigen sind. Die Herstellung dieser ringförmigen Scheiben ist mittels pulvermetallurgischer oder keramischer Verfahren in einer automatisierten Mengenfertigung möglich. Die ringförmigen Scheiben können im so genannten Net-Shape-Prozess, bei dem die Ringscheiben aus Pulvern endkonturnah gepresst werden, hergestellt werden. Eine aufwändige mechanische Bearbeitung der Ringscheiben ist nicht erforderlich. Die bei einem Sinterprozess teilweise nicht vermeidbaren Form- und Maßabweichungen bei den einzelnen Ringscheiben sind bei einem erfindungsgemäßen Aufbau der Trennvorrichtung tolerierbar.

Figur 1a zeigt die Grundform einer erfindungsgemäßen ringförmigen Scheibe 1, die auf ihrer Oberseite 2 mindestens drei über den Kreisumfang der Scheiben gleichmäßig verteilte Abstandshalter 3 aufweist. Figur 1b zeigt eine Schnittansicht entlang der Linie B-B in Figur 1a. Figur 1c zeigt eine Seitenansicht einer ringförmigen Scheibe, wobei ein Abstandshalter im Bereich Y angeordnet ist. Wie aus der vergrößerten Darstellung des Bereichs Y in Figur 1f gezeigt, sind die Abstandshalter 3 vorzugsweise in Form von Kugelabschnitten ausgebildet. Figur 1d zeigt eine Schnittansicht entlang der Linie A-A in Figur 1a. Eine vergrößerte Darstellung des Bereichs X durch einen Abstandshalter 3 ist in Figur le gezeigt.

Die Oberseite 2 der ringförmigen Scheibe 1 kann im rechten Winkel zur Scheibenachse oder nach innen abfallend mit ebener oder gekrümmter Fläche ausgeführt sein. Eine nach innen abfallende Ausführung ist vorteilhaft in Bezug auf eine verminderte Neigung zum Zusetzen der Trennvorrichtung.

Die Unterseite 4 (Ringboden) der ringförmigen Scheiben ist vorzugsweise nach innen abfallend, bevorzugt konkav ausgeformt, wie in der Figur 1e gezeigt. Hier ist der Ringboden mit einem Radius R ausgeführt, wobei die konkave Ausformung auf den Ringboden als Ganzes zu verstehen ist. Durch die konkave Ausformung können die einzelnen ringförmigen Scheiben gemäß dem Konstruktionsprinzip eines an sich bekannten sphärischen Axiallagers einer Biegebelastung leicht ausweichen.

Durch die konkave Ausformung des Ringbodens in Kombination mit der Drei-Punkt-Auflage können mögliche Form- und Maßabweichungen leicht ausgeglichen werden.

In einer bevorzugten Ausführungsform sind die Außenkonturen 6 der ringförmigen Scheiben mit einer Fase ausgeführt, wie in Figur 1e veranschaulicht. Gemäß einer anderen bevorzugten Ausführungsform können die Kanten auch verrundet sein. Dies stellt einen noch besseren Schutz der Kanten vor der für sprödharte Werkstoffe kritischen Kantenbelastung dar.

Eine perspektivische Ansicht einer erfindungsgemäßen ringförmigen Scheibe ist in Figur 1g gezeigt.

Der Innendurchmesser der ringförmigen Scheiben beträgt vorzugsweise weniger als 90%, weiter vorzugsweise weniger als 85% des Außendurchmessers der ringförmigen Scheiben und die radiale Wandstärke der ringförmigen Scheiben beträgt vorzugsweise mindestens 2,5 mm. Die Dicke der Scheiben beträgt vorzugsweise 2 bis 20 mm, weiter vorzugsweise 2 bis 10 mm.

Gemäß einer bevorzugten Ausführungsform können die ringförmigen Scheiben eine Verdrehsicherung aufweisen, wie beispielsweise durch die Nuten 11 in Figur 1a und Figur 1g gezeigt. Dadurch ist gewährleistet, dass bei einer axialen Belastung keine Biegemomente an den ringförmigen Scheiben auftreten und die axiale Last immer über die Auflagepunkte einwirkt. Somit stehen die ringförmigen Scheiben werkstoffgerecht nur unter Druckbelastung.

Die ringförmigen Scheiben werden zur Ausbildung einer erfindungsgemäßen Trennvorrichtung axial aufeinander gestapelt und mittels einer Stützstruktur axial verspannt, wie in den Figuren 2a-2d und 3a-3c gezeigt. Figur 2a zeigt eine Draufsicht eines erfindungsgemäßen Stapels aus ringförmigen Scheiben 1. Figur 2b zeigt eine Schnittansicht entlang der Linie A-A aus Figur 2a. Beim Aufeinanderstapeln der ringförmigen Scheiben kommen die um 120° zueinander angeordneten Abstandshalter 3 jeweils übereinander, so dass die axiale Lasteinleitung in der Achse der drei Abstandshalter erfolgt. Dadurch werden die für sprödharte Werkstoffe kritischen Kantenbelastungen vermieden und es wird auch bei Ringscheiben mit Formabweichungen eine Drei-Punkt-Auflage an den gewünschten Auflagepunkten erreicht. Zwischen den einzelnen Scheiben 1 bildet sich jeweils ein Trennspalt 5 mit einer Höhe von 0,05 - 1 mm, vorzugsweise 0,2 - 0,5 mm.

Figur 2c zeigt schematisch eine Seitenansicht eines Stapels aus ringförmigen Scheiben 1 unter Ausbildung der Trennspalte 5. Figur 2d ist eine perspektivische Darstellung eines aufgeschnittenen Ringstapels.

Eine erfindungsgemäße Trennvorrichtung aus gestapelten ringförmigen Scheiben, welche mittels einer Stützstruktur axial verspannt sind, ist in den Figuren 3a-3c gezeigt. Die Stützstruktur ist hierbei in Form eines durchlöcherten Stützrohres 7 ausgeführt.

Der Stapel aus ringförmigen Scheiben kann in der Höhe beliebig hoch ausgeführt werden und ist nur durch die verfügbare Länge der Stützstrukturen, wie der Stützrohre 7, begrenzt. Beliebig viele dieser Trennvorrichtungen können durch übliche Schraubverbindungen 12 mittels den Flanschsystemen 13 und 14 und dazwischen angeordneten Springfedern 15 miteinander verbunden und axial verspannt werden. Figur 3a zeigt eine Draufsicht der erfindungsgemäßen Trennvorrichtung. Figur 3b ist eine Schnittansicht entlang der Linie A-A in Figur 3a und Figur 3c ist eine perspektivische Ansicht einer aufgeschnittenen Trennvorrichtung gemäß den Figuren 3a und 3b.

Die Stützrohre 7 sind in den Figuren 3a-3c außen angebracht, können jedoch auch innen angeordnet sein. Die Stützrohre müssen beliebig geformte Durchlässe 16 für das zu fördernde Medium aufweisen. Die Abmessungen der Durchlässe 16 müssen größer sein als die Filterspalte, um nicht ihrerseits als Filter zu wirken.

Durch die Stützrohre wird die axiale Ausrichtung und die axiale Verspannung der Ringscheibenstapel gewährleistet. Über an den Stützrohren 7 angebrachte Flansche 14 wird eine Verbindung von zwei oder mehr Stapelpaketen ermöglicht. Ferner werden über die Stützrohre 7 die beim Einbringen der Trennvorrichtung in die Bohrung bzw. bei der Entfernung aus der Bohrung auftretenden Kräfte übertragen. Bei einem außen liegenden Stützrohr wird die Trennvorrichtung vor durch Gestein im Bohrloch auftretende Schlagbelastung geschützt.

Außen liegende Stützrohre sind einem erhöhten Verschleiß durch die umgebenden harten Gesteinspartikel ausgesetzt. Diese Problematik ist jedoch weit geringer als bei der Trennvorrichtung selbst, da das Stützrohr keine engen Spalte aufweist. Zudem lässt sich bei Bedarf das Stützrohr mit konventionell üblichen Verschleißschutzschichten vor Abrasion schützen.

Ferner können die Stützrohre mit und ohne Spalt zu dem Ringstapel ausgeführt sein. Eine Ausführung mit Spalt erlaubt eine bessere Nutzung der Filterfläche und bessere Umspülung des Scheibenstapels.

Die Stützrohre 7 verspannen über Federelemente 15 den Scheibenstapel und vermeiden so eine Aufweitung des Filterspaltes 5 selbst bei Einbringung in gekrümmte Bohrungen. Die Federelemente können beispielsweise als Stahlfedern oder Elastomerfedern ausgebildet sein.

Die Grundfunktion der beispielhaft in den Figuren 3a-3c dargestellten, erfindungsgemäßen Trennvorrichtung ist die Trennung des von außen anströmenden Gemisches von Flüssigkeit oder Gas mit Sand- oder Gesteinspartikeln vom innen anliegenden Förderstrom von Flüssigkeit oder Gas. Alle Partikel, die größer sind als der Trennspalt 5 zwischen zwei benachbarten Scheiben 1 werden effektiv vom Förderstrom getrennt.

Das oben erwähnte Konstruktionsprinzip mit sphärischem Axiallager erlaubt abhängig von der Größe des Radius R (siehe Figur 1e) an der Unterseite 4 der Ringscheiben 1 eine Einbringung der Trennvorrichtung in gekrümmte Bohrlöcher.

Die oben beschriebenen Abmessungen der einzelnen Ringscheiben erlauben eine hohe mechanische Belastbarkeit in der Anwendung und gute Prozesssicherheit bei der Herstellung. Die Ringscheibenbreite hat keinen entscheidenden Einfluss auf die Trennfunktion. Abweichende Abmessungen sind daher möglich. Die Höhe der Ringscheiben ist dagegen entscheidend für den Anteil der freien Filterfläche. Die Ringscheibenhöhe ist daher ein Kompromiss aus mechanischer Belastbarkeit und maximaler Förderleistung. Sie ist auf die Festigkeitseigenschaften des Werkstoffes und die Belastung anzupassen. Der Radius des sphärischen Axiallagers beträgt vorzugsweise das 5- bis 50-fache, weiter vorzugsweise das 10- bis 40-fache, des Außendurchmessers der Ringscheiben.

Der Radius der in Form von Kugelabschnitten ausgebildeten Abstandshalter richtet sich nach dem gewünschten Trennspalt und der Ringscheibenbreite und ergibt sich konstruktiv aus beiden Werten. Typische Trennspalten haben eine Höhe zwischen 0,2 und 0,5 mm und orientieren sich an der Korngröße des abzutrennenden Gesteinsandes und der maximal zulässigen Partikelgröße im Produktstrom. Die Abmessung des Trennspaltes entspricht der maximal zulässigen Partikelgröße im Förderstrom.

Die freie Filterfläche beträgt in einem konkreten Auslegungsbeispiel bei einer Ringscheibenhöhe von insgesamt 3 mm bei einer Spalthöhe von 0,4 mm bereits 13%. Bei entsprechend niedrigeren Ringscheibenhöhen kann der freie Flächenanteil noch gesteigert werden. Die Begrenzung des maximalen freien Flächenanteils liegt nur an der mechanischen Belastbarkeit der Ringscheiben. Diese ist wiederum abhängig von der Stützstruktur und der Werkstofffestigkeit.

Gemäß einer zweiten Ausführungsform umfasst die erfindungsgemäße Trennvorrichtung eine Mehrzahl von aufeinander gestapelten und mittels einer Stützstruktur axial verspannten, buchsenförmigen Elementen, in denen durch mechanische Bearbeitung Schlitze vorgesehen sind. Die Schlitze können hierbei radial und/oder axial zur Buchsenachse angeordnet sein.

Die Figuren 4a-4c zeigen eine Ausführungsform, bei denen die Schlitze 9 radial zur Buchsenachse angeordnet sind. Figur 4a zeigt die Draufsicht auf ein buchsenförmiges Element 8. Figur 4b zeigt eine Schnittansicht entlang der Linie A-A aus Figur 4a des buchsenförmigen Elements 8. Figur 4c zeigt eine perspektivische Ansicht des buchsenförmigen Elements 8. Wie aus diesen Darstellungen ersichtlich, sind einzelne Reihen von Schlitzen 9 bei dieser Ausführungsform versetzt zueinander angeordnet.

Die Figuren 5a bis 5c zeigen eine andere Ausführungsform des buchsenförmigen Elements 8, bei denen die Schlitze 10 axial zur Buchsenachse angeordnet sind. Figur 5a zeigt die Draufsicht eines solchen buchsenförmigen Elements 8. Figur 5b zeigt eine Schnittansicht entlang der Linie A-A aus der Figur 5a des buchsenförmigen Elements 8 und Figur 5c zeigt eine Schrägansicht des buchsenförmigen Elements 8. Wie ersichtlich, sind bei dieser Ausführungsform um den Kreisumfang der Buchse drei Reihen von axialen Schlitzen 10, die voneinander beabstandet sind, angeordnet.

Geeignete Bearbeitungsverfahren für das Einarbeiten der Schlitze sind beispielsweise das Mulit-Wire-Sägen oder das Wafer-Sägen. Analog zur Höhe des Trennspalts bei der ersten Ausführungsform der Erfindung besitzen die axialen und/oder radialen Schlitze eine Breite von 0,05 - 1 mm, vorzugsweise 0,2 - 0,5 mm, wobei Schlitzbreiten von weniger als 0,4 mm zur Rückhaltung von Sanden weiter bevorzugt sind.

Die buchsenförmigen Elemente werden entsprechend dem Aufbau bei der ersten Ausführungsform der erfindungsgemäßen Trennvorrichtung durch innen oder außen liegende Stützrohre axial geführt und vorgespannt. Sie können damit genauso zu beliebig hohen Stapeln angeordnet werden.

Um auch in gekrümmten Bohrungen eingeführt werden zu können, ist vorzugsweise eine Buchsenstirnseite konkav, die andere konvex ausgeformt, um nach dem Prinzip des sphärischen Axiallagers Winkelbeweglichkeit des Stapels der buchsenförmigen Elemente zu ermöglichen. Der Radius R, wie in Figur 4b und Figur 5b gezeigt, beträgt vorzugsweise das 5- bis 50-fache, weiter vorzugsweise das 10- bis 40-fache des Außendurchmessers der buchsenförmigen Elemente 8.

Die Buchsenhöhe orientiert sich an der wirtschaftlich zu fertigenden Höhe im Formgebungsprozess. Bei einem konkreten Ausführungsbeispiel beträgt die Höhe beispielsweise 80 mm. Eine solche Höhe lässt sich mit üblichen Presspulvern und Axialpressen prozesssicher pressen.

Abstandshalter sind bei den buchsenförmigen Elementen nicht erforderlich, da die Siebwirkung über die eingebrachten Schlitze erfolgt. Es kann jedoch auch das identische Design wie bei der ersten Ausführungsform in Bezug auf Abstandshalter und Verdrehsicherung ausgeführt werden.

Der Aufbau mit buchsenförmigen Elementen ist gegenüber einem Aufbau mit ringförmigen Scheiben darin vorteilhaft, dass eine geringeren Anzahl an Bauteilen notwendig ist, um eine erfindungsgemäße Trennvorrichtung vorzusehen. Die grundsätzlich höhere Festigkeit der Buchsen gegenüber den Ringscheiben wird allerdings durch die für eine hohe freie Filterfläche notwendigen Schlitze etwas verringert.

Die freie Filterfläche bei den buchsenförmigen Elementen ist ähnlich wie bei den Ringscheiben ein Kompromiss aus mechanischer Belastbarkeit der Buchsen und der maximalen freien Filterfläche. Bei gleicher mechanischer Belastbarkeit ist die maximale freie Filterfläche bei der ersten Ausführungsform mit Ringscheiben höher als bei der zweiten Ausführungsform mit buchsenförmigen Elementen.

Der Innendurchmesser der buchsenförmigen Elemente beträgt vorzugsweise weniger als 90%, weiter vorzugsweise weniger als 85% des Außendurchmessers der buchsenförmigen Elemente und die radiale Wandstärke der buchsenförmigen Elemente beträgt vorzugsweise mindestens 2,5 mm.

Der Außendurchmesser sowohl der ringförmigen Scheiben bei der ersten Ausführungsform als auch der buchsenförmigen Elemente bei der zweiten Ausführungsform beträgt vorzugsweise 50-200 mm.

Die mechanischen Belastungen der sprödharten Ringscheiben und der buchsenförmigen Elemente können weiter reduziert werden, wenn zwischen den ringförmigen Scheiben oder den buchsenförmigen Elementen eine Kunststofffolie als Zwischenring angeordnet wird und/oder die Unterseiten der ringförmigen Scheiben oder der buchsenförmigen Elemente mit einer Kunststoffschicht beschichtet sind. Dadurch werden insbesondere hohe Punktlasten auf die sprödharten Ringscheiben reduziert. Folglich kann entweder die Ringscheibenhöhe reduziert oder die mechanische Belastbarkeit bei gleicher Höhe gesteigert werden.

Die geeigneten Kunststoffe können abhängig von der Temperatur und dem Fördermedium gewählt werden. Für Temperatur unter etwa 100°C und Förderung von beispielsweise Wasser können einfache Standardkunststoffe, wie Polypropylen und Polyethylen eingesetzt werden. Bei Temperaturen bis etwa 140°C sind sogenannte Ingenieurkunststoffe notwendig, wie beispielsweise Polyamid oder Polyoxymethylen (POM). Bei Temperaturen bis etwa 200°C und Förderung von Öl oder Gas können sogenannte Hochtemperaturkunststoffe eingesetzt werden. Werkstoffe wie Polyetheretherketon (PEEK) oder Polytetrafluorethylen (PTFE) weisen auch unter diesen Bedingungen noch eine gute Beständigkeit auf. Die Beständigkeit der Folie oder Beschichtung gegen abrasiven Verschleiß kann durch Verstärkung mit keramischen Füllstoffen noch deutlich gesteigert werden.

Der sprödharte Werkstoff der ringförmigen Scheiben oder der buchsenförmigen Elemente ist vorzugsweise gewählt aus oxidischen und nicht oxidischen keramischen Werkstoffen, Mischkeramiken aus diesen Werkstoffen, keramischen Werkstoffen mit Zusatz von Sekundärphasen, Mischwerkstoffen mit Anteilen von keramischen Hartstoffen und mit metallischer Bindephase, ausscheidungsgehärteten Gusswerkstoffen, pulvermetallurgischen Werkstoffen mit in-situ gebildeten Hartstoffphasen und lang- und/oder kurzfaserverstärkten Keramikwerkstoffen.

Beispiele für oxidische keramische Werkstoffe sind Al₂O₃, ZrO₂, Mullit, Spinell und Mischoxide. Beispiele für nicht oxidische keramische Werkstoffe sind SiC, B₄C, TiB₂ und Si₃N₄. Keramische Hartstoffe sind beispielsweise Carbide und Boride. Beispiele für Mischwerkstoffe mit metallischer Bindephase sind WC-Co, TiC-Fe und TiB₂-FeNiCr. Beispiele für in-situ gebildete Hartstoffphasen sind Chrom-Carbide. Ein Beispiel für faserverstärkte Keramikwerkstoffe ist C-SiC.

Die oben genannten Werkstoffe zeichnen sich dadurch aus, dass sie härter sind als die typischerweise vorkommenden Gesteinspartikel, das heißt die HV- oder HRC-Härtewerte dieser Werkstoffe liegen über den entsprechenden Werten des umgebenden Gesteins. Alle diese Werkstoffe zeichnen sich gleichzeitig dadurch aus, dass sie eine größere Sprödigkeit als typische ungehärtete Stahllegierungen haben. In diesem Sinne werden diese Werkstoffe hierin als "sprödhart" bezeichnet.

Vorzugsweise werden Werkstoffe mit einer Dichte von mindestens 90%, weiter vorzugsweise mindestens 95%, der theoretischen Dichte eingesetzt, um möglichst hohe Härtewerte und hohe Abrasions- und Korrosionswiderstände zu erzielen. Vorzugsweise werden als sprödharter Werkstoff gesintertes Siliciumcarbid (SSiC) oder Borcarbid eingesetzt. Diese Werkstoffe sind nicht nur abrasionsbeständig, sondern auch korrosionsbeständig gegenüber den üblicherweise für das Freispülen der Trennvorrichtung verwendeten Säuren, wie beispielsweise HCl.

Besonders geeignet sind beispielsweise SSiC-Werkstoffe mit feinkörnigem Gefüge (mittlere Korngröße < 5*µ*m), wie sie beispielsweise unter dem Namen EKasic® F von ESK Ceramics GmbH & Co. KG vertrieben werden. Außerdem können aber auch grobkörnige SSiC-Werkstoffe eingesetzt werden, beispielsweise mit bimodalem Gefüge, wobei vorzugsweise 50 bis 90 Vol.-% der Korngrößenverteilung aus prismatischen, plättchenförmigen SiC-Kristalliten einer Länge von 100 bis 1500 *µ*m besteht und 10 bis 50 Vol.-% aus prismatischen, plättchenförmigen SiC-Kristalliten einer Länge von 5 bis weniger als 100 *µ*m (EKasic® C von ESK Ceramics GmbH & Co. KG).

### Beispiele

Das nachfolgende Beispiel dient zur weiteren Erläuterung der Erfindung.

### Beispiel 1

### Keramische Trennvorrichtung

In einem Auslegungsbeispiel beträgt der Aussendurchmesser der Filterringscheiben 100 mm, der Innendurchmesser 80 mm. Die Ringscheibenhöhe beträgt 3 mm. Der Radius R des sphärischen Axiallagers (s. Fig. le) beträgt 2000 mm. Der Ringspalt zwischen zwei benachbarten Ringscheiben beträgt jeweils 0,4 mm. Der Radius der drei kugelabschnittsförmigen Abstandshalter auf den Ringscheiben beträgt 25 mm. Die Wandstärke des metallischen Stützkäfigs beträgt 3 mm (s. Fig. 3b und 3c). Die freie Filterfläche beträgt 13%.

Die Gesamtlänge der Trennvorrichtung beträgt im Beispiel 1000 mm, dies entspricht 294 Scheiben mit o.g. Abmessungen im Scheibenstapel.

Im Ausführungsbeispiel wird der Werkstoff SSiC (EKasic® F) eingesetzt.

## Patentansprüche

1. Trennvorrichtung zur Abtrennung von Sand- und Gesteinspartikeln bei der Förderung von Flüssigkeiten oder Gasen aus Gesteinsbohrungen, umfassend eine Mehrzahl von aufeinander gestapelten und mittels einer Stützstruktur (7) über Federelemente (15) axial verspannten, ringförmigen Scheiben (1) aus einem sprödharten Werkstoff, wobei die Scheiben (1) auf ihrer Oberseite (2) mindestens drei über den Kreisumfang der Scheiben (1) gleichmäßig verteilte Abstandshalter (3) aufweisen, wobei die Scheiben (1) so aufeinander gestapelt sind, dass die Abstandshalter (3) jeweils übereinander liegen und dass zwischen den einzelnen Scheiben (1) jeweils ein Trennspalt (5) mit einer Höhe von 0,05 - 1 mm, vorzugsweise 0,2 - 0,5 mm, vorhanden ist, wobei die Verspannung über Federelemente (15) eine Aufweitung des Trennspalts (5) vermeidet, und wobei der sprödharte Werkstoff der ringförmigen Scheiben (1) gewählt ist aus oxidischen und nicht oxidischen keramischen Werkstoffen, Mischkeramiken aus diesen Werkstoffen, keramischen Werkstoffen mit Zusatz von Sekundärphasen, Mischwerkstoffen mit Anteilen von keramischen Hartstoffen und mit metallischer Bindephase, ausscheidungsgehärteten Gusswerkstoffen, pulvermetallurgischen Werkstoffen mit in-situ gebildeten Hartstoffphasen und lang- und/oder kurzfaserverstärkten Keramikwerkstoffen.

2. Trennvorrichtung nach Anspruch 1, wobei die Abstandshalter (3) in Form von Kugelabschnitten ausgebildet sind.

3. Trennvorrichtung nach Anspruch 1 und/oder 2, wobei die Oberseite (2) der ringförmigen Scheiben (1) im rechten Winkel zur Scheibenachse ausgebildet ist.

4. Trennvorrichtung nach Anspruch 1 und/oder 2, wobei die Oberseite (2) der ringförmigen Scheiben (1) nach innen abfallend mit einer ebenen oder gekrümmten Fläche ausgebildet ist.

5. Trennvorrichtung nach mindestens einem der vorangehenden Ansprüche, wobei die Unterseite (4) der ringförmigen Scheiben (1) nach innen abfallend ausgebildet ist.

6. Trennvorrichtung nach mindestens einem der vorangehenden Ansprüche, wobei die Außenkanten (6) der ringförmigen Scheiben (1) abgefast oder verrundet sind.

7. Trennvorrichtung nach mindestens einem der vorangehenden Ansprüche, wobei der Innendurchmesser der ringförmigen Scheiben (1) weniger als 90% des Außendurchmessers der ringförmigen Scheiben (1) beträgt.

8. Trennvorrichtung nach mindestens einem der vorangehenden Ansprüche, wobei die radiale Wandstärke der ringförmigen Scheiben (1) mindestens 2,5 mm beträgt.

9. Trennvorrichtung nach mindestens einem der vorangehenden Ansprüche, wobei die Dicke der ringförmigen Scheiben (1) 2 bis 20 mm beträgt.

10. Trennvorrichtung nach mindestens einem der vorangehenden Ansprüche, wobei die ringförmigen Scheiben (1) eine Verdrehsicherung (11) aufweisen.

11. Trennvorrichtung nach mindestens einem der vorangehenden Ansprüche, wobei es sich bei der Stützstruktur (7) um innen und/oder außen angebrachte Stützrohre handelt.

12. Trennvorrichtung zur Abtrennung von Sand- und Gesteinspartikeln bei der Förderung von Flüssigkeiten oder Gasen aus Gesteinsbohrungen, umfassend eine Mehrzahl von aufeinander gestapelten und mittels einer Stützstruktur (7) axial verspannten, buchsenförmigen Elementen (8) aus einem sprödharten Werkstoff, wobei in den buchsenförmigen Elementen (8) Schlitze (9,10) mit einer Schlitzbreite von 0,05 - 1 mm, vorzugsweise 0,2 - 0,5 mm, ausgebildet sind, und wobei der sprödharte Werkstoff der buchsenförmigen Elemente (8) gewählt ist aus oxidischen und nicht oxidischen keramischen Werkstoffen, Mischkeramiken aus diesen Werkstoffen, keramischen Werkstoffen mit Zusatz von Sekundärphasen, Mischwerkstoffen mit Anteilen von keramischen Hartstoffen und mit metallischer Bindephase, ausscheidungsgehärteten Gusswerkstoffen, pulvermetallurgischen Werkstoffen mit in-situ gebildeten Hartstoffphasen und lang- und/oder kurzfaserverstärkten Keramikwerkstoffen.

13. Trennvorrichtung nach Anspruch 12, wobei die Schlitze radial (9) und/oder axial (10) zur Buchsenachse angeordnet sind.

14. Trennvorrichtung nach Anspruch 12 und/oder 13, wobei eine Stirnseite der buchsenförmigen Elemente (8) konkav und die andere Stirnseite konvex ausgeformt ist.

15. Trennvorrichtung nach mindestens einem der Ansprüche 12-14, wobei der Innendurchmesser der buchsenförmigen Elemente (8) weniger als 90% des Außendurchmessers der buchsenförmigen Elemente (8) beträgt.

16. Trennvorrichtung nach mindestens einem der Ansprüche 12-15, wobei die radiale Wandstärke der buchsenförmigen Elemente (8) mindestens 2,5 mm beträgt.

17. Trennvorrichtung nach mindestens einem der Ansprüche 12-16, wobei es sich bei der Stützstruktur (7) um innen und/oder außen angebrachte Stützrohre handelt.

18. Trennvorrichtung nach mindestens einem der vorangehenden Ansprüche, wobei die sprödharten Werkstoffe eine Dichte von mindestens 90% der theoretischen Dichte aufweisen.

19. Trennvorrichtung nach mindestens einem der vorangehenden Ansprüche, wobei es sich bei dem sprödharten Werkstoff um gesintertes Siliciumcarbid (SSiC) oder Borcarbid handelt.

20. Trennvorrichtung nach mindestens einem der vorangehenden Ansprüche, wobei zwischen den ringförmigen Scheiben (1) oder den buchsenförmigen Elementen (8) eine Kunststofffolie als Zwischenring angeordnet ist und/oder die Unterseiten der ringförmigen Scheiben oder der buchsenförmigen Elemente mit einer Kunststoffschicht beschichtet sind.

21. Verwendung einer Trennvorrichtung gemäß mindestens einem der vorangehenden Ansprüche zur Abtrennung von Sand- und Gesteinspartikeln bei einem Verfahren zur Förderung von Flüssigkeiten oder Gasen aus Gesteinsbohrungen.

## Claims

1. Separator for separating sand and rock particles upon the conveyance of liquids or gases from rock boreholes, comprising a plurality of annular disks (1) that are stacked on each other and axially braced by spring elements (15) by means of a support structure (11) and consist of a brittle-hard material, wherein the top side (1) of the disks (1) has at least three spacers (3) that are evenly distributed over the circumference of the disks (1), wherein the disks (1) are stacked on each other such that the spacers (3) each lie on each other, and there is a separating gap (5) with a height of 0.05-1 mm, preferably 0.2-0.5 mm, between each of the individual disks (1), wherein the bracing by spring elements (15) prevents the separating gap (5) from widening, and wherein the brittle-hard material of the annular disks (1) is selected from oxide and non-oxide ceramic materials, mixed ceramics of these materials, ceramic materials with added secondary phases, mixed materials with portions of ceramic hard materials and with a metal binder phase, precipitation-hardened casting materials, powder metallurgical materials with hard material phases formed in situ, and long and/or short fiber-reinforced ceramic materials.

2. Separator according to claim 1, wherein the spacers (3) are configured in the form of spherical sections.

3. Separator according to claim 1 and/or 2, wherein the top side (2) of the annular disks (1) is configured at a right angle to the disk axis.

4. Separator according to claim 1 and/or 2, wherein the top side (2) of the annular disks (1) is configured to slope inwardly with a flat or curved surface.

5. Separator according to at least one of the preceding claims, wherein the underside (4) of the annular disks (1) is configured to slope inwardly.

6. Separator according to at least one of the preceding claims, wherein the outer edges (6) of the annular disks (1) are chamfered or rounded.

7. Separator according to at least one of the preceding claims, wherein the inner diameter of the annular disks (1) is less than 90 % of the outer diameter of the annular disks (1).

8. Separator according to at least to one of the preceding claims, wherein the radial wall thickness of the annular disks (1) is at least 2.5 mm.

9. Separator according to at least one of the preceding claims, wherein the thickness of the annular disks (1) is 2 to 20 mm.

10. Separator according to at least one of the preceding claims, wherein the annular disks (1) have an anti-rotation device (11).

11. Separator according to at least one of the preceding claims, wherein the supporting structure (7) comprises supporting tubes mounted on the inside and/or on the outside.

12. Separator for separating sand and rock particles upon the conveyance of liquids or gases from rock boreholes, comprising a plurality of bush-shaped elements (8) of a brittle-hard material that are stacked on each other and axially braced by means of a support structure (7), wherein slots (9, 10) are formed in the bush-shaped elements with a slot width of 0.05-1 mm, preferably 0.2-0.5 mm, and wherein the brittle-hard material of the bush-shaped elements (8) is selected from oxide and non-oxide ceramic materials, mixed ceramics of these materials, ceramic materials with added secondary phases, mixed materials with portions of ceramic hard materials and with a metal binder phase, precipitation-hardened casting materials, powder metallurgical materials with hard material phases formed in situ, and long and/or short fiber-reinforced ceramic materials.

13. Separator according to claim 12, wherein the slots are arranged radially (9) and/or axially (10) to the bushing axis.

14. Separator according to claim 12 and/or 13, wherein an end face of the bush-shaped elements (8) is concavely shaped, and the other end face is convexly shaped.

15. Separator according to at least one of claims 12 - 14, wherein the inner diameter of the bush-shaped elements (8) is less than 90 % of the outer diameter of the bush-shaped elements (8).

16. Separator according to at least one of claims 12 - 15, wherein the radial wall thickness of the bush-shaped elements (8) is at least 2.5 mm.

17. Separator according to at least one of claims 12-16, wherein the support structure (7) comprises support tubes attached on the inside and/or on the inside.

18. Separator according to at least one of the preceding claims, wherein the brittle-hard materials have a density of at least 90 % of the theoretical density.

19. Separator according to at least one of the preceding claims, wherein the brittle-hard material is sintered silicon carbide (SSiC) or boron carbide.

20. Separator according to at least one of the preceding claims, wherein a plastic film is arranged as an intermediate ring between the annular disks (1) or the bush-shaped elements (8) and/or the undersides of the annular disks or the bush-shaped elements are coated with a plastic layer.

21. Use of a separator according to at least one of the preceding claims for separating sand and rock particles from liquids or gases in a method for conveying liquids or gases from rock boreholes.

## Revendications

1. Dispositif de séparation de particules de sable et de roche lors de l'extraction de liquides ou de gaz provenant du forage de roches, comprenant une pluralité de disques (1) annulaires empilés les uns sur les autres et tendus axialement au moyen d'une structure de support (7) au-dessus d'éléments à ressort (15), fabriqués en un matériau dur et cassant, dans lequel les disques (1) comportent sur leur face supérieure (2) au moins trois entretoises (3) espacées régulièrement sur la circonférence des disques (1), dans lequel les disques (1) sont empilés les uns sur les autres de telle sorte que les entretoises (3) soient placées respectivement l'une au-dessus de l'autre et qu'entre les différents disques (1), il y ait respectivement une fente de séparation (5) d'une hauteur de 0,05 à 1 mm, de préférence de 0,2 à 0,5 mm, dans lequel la tension exercée par des éléments à ressort (15) empêche un élargissement de la fente de séparation (5) et dans lequel le matériau dur et cassant des disques annulaires (1) est choisi parmi des matériaux céramiques oxydés et non oxydés, des céramiques mélangées provenant de ces matériaux, des matériaux céramiques avec ajout de phases secondaires, des matériaux mélangés avec des parts de matériaux céramiques durs et à phase de liant métallique, des matériaux de fonte durcis par précipitation, des matériaux de métallurgie des poudres avec des phases de matériaux durs formées in situ et des matériaux céramiques renforcés de fibres longues et/ou courtes.

2. Dispositif de séparation selon la revendication 1, dans lequel les entretoises (3) sont conçues sous la forme de sections sphériques.

3. Dispositif de séparation selon la revendication 1 et/ou 2, dans lequel la face supérieure (2) des disques annulaires (1) est configurée à angle droit par rapport à l'axe des disques.

4. Dispositif de séparation selon la revendication 1 et/ou 2, dans lequel la face supérieure (2) des disques annulaires (1) est configurée avec une surface plane ou incurvée avec une pente vers l'intérieur.

5. Dispositif de séparation selon au moins l'une des revendications précédentes, dans lequel la face inférieure (4) des disques annulaires (1) est configurée avec une pente vers l'intérieur.

6. Dispositif de séparation selon au moins l'une des revendications précédentes, dans lequel les bords extérieurs (6) des disques annulaires (1) sont chanfreinés ou arrondis.

7. Dispositif de séparation selon au moins l'une des revendications précédentes, dans lequel le diamètre interne des disques annulaires (1) est inférieur à 90 % du diamètre externe des disques annulaires (1).

8. Dispositif de séparation selon au moins l'une des revendications précédentes, dans lequel l'épaisseur de paroi radiale des disques annulaires (1) est d'au moins 2,5 mm.

9. Dispositif de séparation selon au moins l'une des revendications précédentes, dans lequel l'épaisseur des disques annulaires (1) mesure entre 2 et 20 mm.

10. Dispositif de séparation selon au moins l'une des revendications précédentes, dans lequel les disques annulaires (1) comportent un dispositif anti-rotation.

11. Dispositif de séparation selon au moins l'une des revendications précédentes, dans lequel la structure de support (7) est un tube d'appui fixé à l'intérieur et/ou à l'extérieur.

12. Dispositif de séparation de particules de sable et de roche lors de l'extraction de liquides ou de gaz provenant de forages de roches, comprenant une pluralité d'éléments en forme de douille (8) empilés les uns sur les autres et tendus axialement au moyen d'une structure de support (7), fabriqués en un matériau dur et cassant, dans lequel dans les éléments en forme de douille (8), des fentes (9, 10) d'une largeur de fente de 0,05 à 1 mm, de préférence de 0,2 à 0,5 mm, sont conçues et dans lequel le matériau dur et cassant des éléments en forme de douille (8) est choisi parmi des matériaux céramiques oxydés et non oxydés, des céramiques mélangées provenant de ces matériaux, des matériaux céramiques avec ajout de phases secondaires, des matériaux mélangés avec des parts de matériaux céramiques durs et à phase de liant métallique, de matériaux de fonte durcis par précipitation, des matériaux de métallurgie des poudres avec des phases de matériaux durs formées in situ et des matériaux céramiques renforcés de fibres longues et/ou courtes.

13. Dispositif de séparation selon la revendication 12, dans lequel les fentes sont agencées radialement (9) et/ou axialement (10) par rapport à l'axe de la douille.

14. Dispositif de séparation selon la revendication 12 et/ou 13, dans lequel une face frontale des éléments en forme de douille (8) est concave et l'autre face frontale est convexe.

15. Dispositif de séparation selon au moins l'une des revendications 12 à 14, dans lequel le diamètre intérieur des éléments en forme de douille (8) est inférieur à 90 % du diamètre externe des éléments en forme de douille (8).

16. Dispositif de séparation selon au moins l'une des revendications 12 à 15, dans lequel l'épaisseur de paroi radiale des éléments en forme de douille (8) est d'au moins 2,5 mm.

17. Dispositif de séparation selon au moins l'une des revendications 12 à 16, dans lequel la structure de support (7) est un tube d'appui fixé à l'intérieur et/ou à l'extérieur.

18. Dispositif de séparation selon au moins l'une des revendications précédentes, dans lequel les matériaux durs et cassants ont une densité d'au moins 90 % de la densité théorique.

19. Dispositif de séparation selon au moins l'une des revendications précédentes, dans lequel le matériau dur et cassant est du carbure de bore ou du carbure de silicium (SSiC) fritté.

20. Dispositif de séparation selon au moins l'une des revendications précédentes, dans lequel entre les disques annulaires (1) ou les éléments en forme de douille (8), un film plastique est disposé en tant qu'anneau intermédiaire et/ou les faces inférieures des disques annulaires ou des éléments en forme de douille sont recouvertes d'une couche de plastique.

21. Utilisation d'un dispositif de séparation selon au moins l'une des revendications qui précèdent, conçu pour la séparation de particules de sable et de roche dans un procédé d'extraction de liquides ou de gaz provenant du forages de roches.
